# EUROPÄISCHE PATENTSCHRIFT

(11) **EP 0 718 553 B1**
(45) Veröffentlichungstag und Bekanntmachung des Hinweises auf die Patenterteilung: **29.09.1999**
(21) Anmeldenummer: 95810746.8
(22) Anmeldetag: 29.11.1995
(51) Int. Cl.: F23G 5/50

(54) **Verfahren zur Verbrennung von Abfällen**
Method of combustion of wastes
Méthode pour combustion d'ordures

(30) Priorität: 22.12.1994 DE 4445954
(43) Veröffentlichungstag der Anmeldung: 26.06.1996
(73) Patentinhaber: ASEA BROWN BOVERI AG, 5400 Baden (CH)
(72) Erfinder: Dübendorfer, Peter, CH-8400 Winterthur (CH); Millard, John, CH-8712 Stäfa (CH); Zweifel, Martin, CH-5430 Wettingen (CH)

(56) Entgegenhaltungen:
- EP-A- 0 439 645
- EP-A- 0 454 122
- EP-A- 0 480 047
- WO-A-91/06809
- DE-A- 4 106 225
- FR-A- 2 623 878
- US-A- 4 329 873

## Beschreibung

### TECHNISCHES GEBIET

Die Erfindung bezieht auf ein Verfahren zur Verbrennung von Abfällen, die über einen Zuteilungsschacht und einen Aufgabeschieber zum Verbrennen auf einen Rost befördert werden, dem zur Aufrechterhaltung der Verbrennung Luft zugeführt wird.

Die Erfindungs bezieht sich ferner auf eine Vorrichtung zur Durchführung dieses Verfahrens.

Die Erfindung geht dabei aus von einem Stand der Technik, wie er sich beispielsweise aus der EP-A-0 317 731 ergibt.

### TECHNOLOGISCHER HINTERGRUND UND STAND DER TECHNIK

Abfälle als Brennstoff gesehen sind in ihrer Zusammensetzung sehr inhomogen. Ihre Eigenschaften wie Heizwert, Zündfähigkeit und Abbrandgeschwindigkeit schwanken in einem sehr breiten Bereich. Zur Verbrennung gelangen Abfälle, die bespielsweise aus organischem Restmüll, Industrieabfällen, Holz, Steinen, Kunststoffen, Glas, Keramik, Papier und Pappe bestehen. Die Abfälle werden möglichst in einer solchen Kombination zur Verbrennung bereitgestellt, dass immer ein bestimmter Anteil an brennbaren Bestandteilen enthalten ist. Die für die Verbrennung vorgesehenen Abfälle liegen in unterschiedlicher Grösse vor. Zudem weisen sie unterschiedliche Anteile an Wasser auf, was bei der Verbrennung berücksichtigt werden muss. Im Gegensatz dazu sind die Zusammensetzungen und die chemisch-physikalischen Eigenschaften von Brennstoffen wie Kohle, Gas und Öl bekannt. Im Gegensatz zu den obengenannten Abfällen ist es hierbei problemlos möglich, eine Verbrennungsanlage für diese Brennstoffe zu optimieren.

Verbrennungsanlagen für Abfälle werden bisher meist mit geringem Automatisierungsgrad gefahren. Bei den meisten bisher bekannten Anlagen dieser Art ist eine Warte vorgesehen, die von wenigstens einem Operateur betreut wird. Dem Operateur obliegt die Aufgabe, die Verbrennungsführung dem jeweils anfallenden Brennstoff anzupassen. Er ist dabei auf seine persönliche Beobachtung des Verbrennungsprozesses angewiesen. Bei den meisten Verbrennungsanlagen ist wenigstens eine Videokamera vorgesehen, die über dem Verbrennungsraum angeordnet ist. Korrigierende Eingriffe in den Verbrennungsprozess können allerdings nur nachträglich erfolgen, d.h. dann, wenn sich eine Änderung der Zusammensetzung des zu verbrennenden Abfalls durch eine Änderung der Verbrennungsqualität bemerkbar gemacht hat. Dann ist es für korrigierende Eingriffe in der Regel oft schon zu spät. Ein so gefahrener Verbrennungsprozess wird immer mehr oder weniger stark um seinen optimalen Betriebspunkt schwanken. Um diese Schwankungen zu minimieren, sind Ansätze zu erkennen, um den Automatisierungsgrad der Verbrennung von Abfällen zu erhöhen. Dazu werden neue Messwertaufnehmer im Verbrennungsraum installiert, die den Verbrennungsprozess beobachten. Die hierbei gewonnenen Informationen, die der Operateur bis jetzt visuell erfasst, werden automatisch erfasst und unmittelbar einem die Verbrennung steuernden System als Korrekturfaktor zur Verfügung gestellt.

In der EP-A-0 317 731 wird vorgeschlagen, den Bereich der Abfallaufgabe auf dem Verbrennungsrost mit optischen Strahlungsempfängern zu beobachten, denen optische Filter vorgeschaltet sind, welche die von H₂O bzw. CO₂ Molekülen emittierte elektromagnetische Strahlung selektiv erfassen. Der so gewonnene Indikator für den Wassergehalt des Abfalls wird zur Regelung der Verbrennung als Störgrösse der Regelvorrichtung zugeleitet. Mit dem hier beschriebenen Verfahren wird ein Signal gewonnen, das Auskunft über den Wassergehalt des Abfalls ermöglicht, bevor der Abfall verbrannt wird, so dass die Verbrennungsparameter unmittelbar dem verbrennenden Müll angepasst werden können. Nachteilig an diesem Verfahren ist jedoch, dass die Zeit von der Aufgabe des Abfalls in der Aufgabezone bis zur Verbrennung auf dem Rost zu kurz ist, als dass sich Änderungen der Verbrennungsparameter noch positiv auswirken können. Die Totzeiten bei diesem Verfahren liegen in der Grössenorndung von 30 bis 60 Minuten. Die Transportzeit von der Aufgabezone des Abfalls in die Hauptverbrennungszone dagegen im Bereich von 10 Minuten. Bei dem hier beschriebenen Verfahren wird der Wassergehalt des Abfalls nur durch das an der Oberfläche verdampfende Wasser ermittelt. Das im inneren des Abfalls enthaltene und gebundene Wasser wird nicht erfasst, und kann deshalb bei der Steuerung der Verbrennung nicht berücksichtigt werden.

In der EP-A-0 352 620 ist ein Verfahren beschrieben, bei dem der Rost, auf dem die Verbrennung des Abfalls erfolgt, mit Hilfe einer Videokamera beobachtet wird. Das erhaltene Videobild wird automatisch mittels eines Rechners verarbeitet. Aus den hieraus gewonnenen Signalen werden Informationen über den Verbrennungsverlauf, wie beispielsweise die Temperaturverteilung und die Lage der Hauptbrandzone hergeleitet und dem Prozessleitsystem dann als Steuerungsgrösse zugeführt. Mit diesem Verfahren ist eine vorausschauende Fahrweise der Müllverbrennung nicht möglich, da nur die Oberflächentemperatur auf dem Rost erfasst wird. Glut oder Schwelnester unter der Oberfläche des zu verbrennenden Mülls, die den Verbrennungsablauf beeinflussen, bleiben unberücksichtigt.

### KURZE DASTELLUNG DER ERFINDUNG

Der Erfindung liegt deshalb die Aufgabe zugrunde, ein Verfahren aufzuzeigen, das eine vorausschauende Fahrweise der Verbrennung von Abfällen aller Art ermöglicht, so dass bereits vor der Verbrennung des anstehenden Abfalls bekannt ist, auf welche Parameter die Feuerung einzustellen ist. Der Erfindung liegt ferner die Aufgabe zugrunde, eine mit diesem Verfahren betreibbare Einrichtung zur Verbrennung von Abfällen aufzuzeigen.

Ausgehend vom Stand der Technik wird diese Aufgabe erfindungsgemäss dadurch gelöst, dass dass der Heizwert oder zumindest eine den Heizwert bestimmende Messgrösse der zur Verbrennung anstehenden Abfälle (1) bereits im Zuteilungsschacht (2) ermittelt und die hieraus ermittelten Messwerte in einer Prozesssteuerungseinheit (18) gespeichert werden, welche in Abhängigkeit von der Grösse des Heizwertes bei der Verbrennung der Abfälle (1) die Menge der dem Rost zuzuführenden Luft und/oder die Menge des dem Rost zuzuführenden Abfalls steuert.

Eine entsprechende Einrichtung zur Verbrennung von Abfällen ist Gegenstand des Patentanspruchs 11.

Der Heizwert der zur Verbrennung anstehenden Abfälle bzw. eine deren Heizwert massgebend bestimmende Grösse wird eine gewissen Zeitspanne vor der Verbrennung bereits im Zuteilungsschacht erfasst und berechnet.

Senkrecht zur Förderrichtung des Zuteilungsschachtes, in dem die Abfälle zu einem für die Verbrennung vorgesehenen Rost transportiert werden, werden Mikrowellensignale ausgesendet. Durch den Wassergehalt der Abfälle werden Signalschwächungen und/oder Phasenveränderungen bei diesen Mikrowellensignalen verursacht. Diese werden zur Ermittlung des Wassergehaltes in den Abfällen ausgewertet. Die hieraus ermittelten Informationssignale werden der Prozesssteuerungseinheit zugeführt.

Die erfindungsgemässe Vorrichtung zur Verbrennung von Abfällen ist mit einem Zuteilungsschacht ausgerüstet, dem ein Aufgabeschieber nachgeschaltet ist. Mit ihm wird die gerade zu verbrennende Menge an Abfällen auf einen hierfür vorgesehenen Rost befördert, dem zur Aufrechterhaltung der Verbrennung Luft zuführt wird. Innerhalb des Zuteilungsschachtes ist mindestens eine Einrichtung zur Erfassung des Heizwerts der Abfälle installiert, die mit mindestens einer Auswerteeinheit verbunden sind. Die Signalausgänge der Auswerteeinheiten sind an eine Prozesssteuerungseinheit angeshlossen ist. Diese ist für die Steuerung der Luftzufuhr zum Rost oder zur Steuerung des Aufgabeschiebers vorgesehen.

Die Erfindung wird nachfolgend an Hand der Zeichnungen näher erläutert.

### KURZE BESCHREIBUNG DER ZEICHNUNG

In den Zeichnungen sind Ausführungsbeispiele der Erfindung schematisch dargestellt. Dabei zeigt
- Fig. 1: eine Einrichtung zur Verbrennung von Abfällen im Vertikalschnitt:
- Fig.2: den mit einer Mikrowellenanordnung zur Erfassung des Heizwerts der Abfälle versehenen Zuteilungsschacht der Einrichtung gemäss Fig.1;
- Fig.3: den mit einer Einrichtung zur Messung des elektrischen Widerstandes der Abfälle versehenen Zuteilungsschacht der Einrichtung gemäss Fig.1;
- Fig.3a: einen Schnitt durch die Wandung des Zuteilungsschachtes gemäss Fig.3.

### WEGE ZUR AUSFÜHRUNG DER ERFINDUNG

Die in Fig.1 dargestellte Einrichtung zur Verbrennung von Abfällen 1 aller Art umfasst einen aufrecht stehenden Zuteilungsschacht 2 mit Rechteckquerschnitt, einen Aufgabeschieber 3 am seinem unteren Ende zur Dosierung und Förderung der Abfälle 1 auf einen sich daran anschliessenden Rost 4. In einem Bemessungsabschnitt 5 des Zuteilungsschachtes 2 ist eine generell mit der Bezugsziffer 6 bezeichnete Messeinrichtung zur Bestimmung des Heizwerts der dort befindlichen Abfälle 1 vorgesehen. Der Bemessungsabschnitt ist derart angelegt, dass die Zeitspanne zwischen Passieren der Abfälle 1 und Aufgabe auf den Rost zwischen typisch 20 bis 30 Minuten beträgt.

Bei einer ersten bevorzugten Ausführungsform der Erfindung ist zur Ermittlung des Wassergehaltes in diesen Abfällen 1 - dieser bestimmt massgeblich deren Heizwert - ist im Bemessungsabschnitt 5 des Zuteilungsschachtes 2 eine Mikrowellen-Messanordnung 6 vorgesehen. Diese umfasst gemäss Fig.2, welche den Bemessungsabschnitt 5 des Zuteilungsschachtes 2 in vergrösserter Ansicht zeigt, zwei räumlich distanzierte Messstellen mit kombinierten Mikrowellen-Sende/Empfangsmodulen 6a, 6b, 6c, 6d, 6a', 6b', 6c', 6d'. Hierbei sind in zwei senkrecht untereinander liegenden und sich senkrecht zur Förderrichtung des Zuteilungsschachtes 2 erstreckenden Ebenen α und β jeweils vier kombinierte Mikrowellen-Sende/Empfangsmodule 6a, 6b, 6c, 6d bzw. 6a', 6b', 6c', 6d' an der Innenseite der Wand 2A des Zuteilungsschachtes 2 angeordnet. Den beiden Messstellen ist jeweils eine Auswerteeinheit (8,8') zugeordnet, deren Ausgangssignale der Prozesssteuereinheit 9 zugeführt werden.

Jeweils zwei Mikrowellen-Sende/Empfangsmodule 6a und 6b bzw. 6c und 6d sind auf einer Geraden senkrecht zur Förderrichtung des Zuteilungsschachtes 2 einander gegenüberliegend angeordnet sind. In gleichen Weise sind die zu der Ebene β gehörigen Mikrowellen-Sende/Empfangsmodule 6a', 6b', 6c', 6d' angeordnet.

Die Mikrowellenanordnungen können dabei aus getrennten Sendeund Empfangsmodulen bestehen, die sich an den Wänden des Zuteilungsschachtes gegenüberliegen. Es können aber auch kombinierte Sende-/Empfangsmodule sein. Im ersten Fall wird das Transmissionsvermögen der Abfälle mittels der Mikrowellen erfasst. Im zweiten Fall wird das Reflexionsvermögen der Abfälle ermittelt. Eine dritte Möglichkeit besteht darin, im Bemessungsabschnitt 5 stehende Mikrowellen zu erzeugen und Ampltiduden und/oder Phasenänderungen der Mikrowellen zu detektieren, die wiederum Rückschlüsse auf den Wassergehalt bzw. den Heizwert der Abfälle ermöglichen.

Die Menge der Abfälle 1, die zur Verbrennung auf den Rost 4 geladen wird, entspricht der Menge an Abfällen, die in den Bemessungsabschnitt 5 des Zuteilungsschacht 2 gefüllt werden kann. Aus der Signalschwächungen und/oder Phasenveränderungen der Mikrowellensignale kann mit Hilfe der Auswerteeinheit 8 der Wassergehalt und damit innerhalb gewisser Fehlergrenzen der Heizwert der in den Bemessungsabschnitt 5 transportierten Abfälle 1 ermittelt werden. Die Messung in zwei getrennten Ebenen a und β verhindert dabei Fehlinterpretationen, z.B. wenn ein grösseres Metallstück M im Abfall mitgeführt wird. Von der Auswerteeinheit 8 wird ein Signal mit der Information über den Wassergehalt bzw. Heizwert an eine Prozesssteuereinheit 9 weitergeleitet.

Diese Signale stehen bei der Verbrennung der Abfälle 1 für die Steuerung der Luftzufuhr zum Rost 4 zur Verfügung. Die in dem Zuteilungsschacht 2 enthaltenen Abfälle 1 werden mit Hilfe des Aufgabeschiebers 3 zur Verbrennung auf den Rost befördert. Die Menge der Abfälle 1, die auf den Rost 4 geladen wird, entspricht der Menge an Abfällen, die sich gerade in dem Bemessungsabschnitt 5 des Zuteilungsschacht 2 befindet. Mit Hilfe des Aufgabeschiebers 3 kann genau die Menge an Abfällen 1 auf den Rost 4 transportiert werden, deren Wassergehalt z.B. 30 Minuten vor der Verbrennung beim Einfüllen in den Bemessungsabschnitt 5 ermittelt wurde. Um eine fehlerfreie Zuordnung zwischen den Messwerten, die in der Prozesssteuereinheit gespeichert werden und den gerade auf den Rost zur Verbrennung beförderten Abfällen 1 sicherzustellen, wird der Aufgabeschieber 3 ebenfalls von der Prozesssteuereinheit 9 gesteuert.

Von der Prozesssteuereinheit 9 wird zudem eine Luftklappe 10 gesteuert, die in einer Rohrleitung 11 unterhalb des Rostes 4 angeordnet ist. Diese mündet in Kanäle 12 an der Unterseite des Rostes 4, von wo aus dem Rost 4 die für eine optimale Verbrennung erforderliche Menge an Luft zugeführt wird.

Eine alternative Möglichkeit, den Heizwert der Abfälle zu ermitteln, ist in Fig.3 und Fig.3a schematisch dargestellt. Im Bemessungsabschnitt sind an oder in zwei gegenüberliegenden Wänden gossflächige Elektroden 13 und 14 angeordnet. Diese sind von der regelmässig aus Metall bestehenden Wand des Aufgabeschachtes 2 mittels Isolatoren 15 elektrisch isoliert. Wie aus Fig.3a zu erkennen ist, besteht weist dabei der Isolator 15 T-förmigen Querschnitt auf, wobei der nach innen weisenden Schenkel dieselbe Länge aufweist wie die Wandstärke des Aufgabeschachtes und der Elektroden 13 bzw. 14. Auf diese Weise wird das Nachrutschen des Mülls weder durch den Isolator noch die Elektrode behindert. Er ist von aussen befestigt. au Mittels einer kombinierten Speise- und Strommesseinrichtung 16 wird ein Strom - geliefert von einer Konststantspannungsquelle - durch die Abfälle 1 im Bemessungsabschnitt 5 geleitet. Die Grösse des fliessenden Stromes I ist dabei ein Mass für Volumenleitfähigkeit der Abfälle und diese wiederum ein Mass für den Wassergehalt und damit den Heizwert des Mülls. Das Ausgangssignal der kombinierten Speise- und Strommesseinrichtung 16 wird der Prozesssteuereinheit 9 zugeführt.

Analog dem vorstehend beschriebenen Messverfahren mit Mikrowellen können auch hier zwei bezüglich Fliessrichtung des Abfalls voneinander distanzierte Elektrodenanordnungen vorgesehen sein, um Fehlmessungen z.B. infolge im Abfall mitgeführten grösseren Metallstücken zu vermeiden.

Die Dichte der Abfälle 1 wird mit getrennten Verfahren ermittelt. Dies kann z.B. dadurch erfolgen, dass das Gewicht der Abfallsäule im Aufgabeschacht über dem des Aufgabeschiebers 3 mittels Kraftmessdosen 17, die in die Stützkonstruktion des Aufgabeschiebers integriert sind, gemessen wird. Diese Information wird ebenfalls in der Prozesssteuereinheit gespeichert und bei der Steuerung der Verbrennung berücksichtigt. Durch Vergleich des Gewichts dieses Abfallsäulen zu verschiedenen Zeiten lässt sich in Kombination z.B. mit dem Wassergehalt eine Aussage über die Müllqualität bzw. den Heizwert machen. Ferner kann auch die Fliessgeschwindigkeit des Abfalls im Zuleitungsschacht 2 z.B. mit einem Messrad 18, das mit einem Tachogenerator gekuppelt ist, ermittelt werden und ebenfalls über eine zugehörige Auswerteeinheit 19 der Prozesssteuereinheit 9 zugeführt werden.

Das im vorstehenden beschriebene Verfahren zur Verbrennung von Abfällen mit vorausschauender Fahrweise ist insbesondere für die Prozessregelung bei der Verbrennung von heterogenem Abfällen, insbesondere Müll, geeignet. Die Müllqualität geht als übergeordnete Führungsgrösse in die Regelung und Steuerung des Verbrennungsprozesses ein dergestalt, dass die Müllqualität als Leitparameter für die wesentlichen Stellglieder des Verbrennungsprozesses eingesetzt wird. Die Müllqualität in Form des Heizwertes und des Wassergehaltes ist dabei der wesentliche Leitparameter. Daneben spielen eine Reihe von weiteren Führungsgrössen und Störgrössen eine Rolle, die einzeln oder in Kombination berücksichtigt werden können:
- die erzeugte Dampfmenge als weitere Führungsgrösse
- der O2-Gehalt im Rauchgas als Störgrösse für die Dampfmenge als (weitere) Führungsgrösse
- der O2-Gehalt im Rauchgas neben der Müllqualität als weitere Führungsgrösse für den Verbrennungsprozess
- die Dampfmenge als Störgrösse auf den O2-Gehalt als Führungsgrösse
- die Steuerung der Abfallbeschickung über den Aufgabeschieber in Abhängigkeit von der Müllqualität, dergestalt, dass Anzahl und Grösse der Zuteilportionen (der zuzuteilenden Abfallportion) selbstätig an die Müllqualität angepasst werden, wobei die Anzahl und Grösse der Zuteilportionen, z.B. über die Hublänge des Aufgabeschiebers, leistungsabhängig festgelegt werden
- die Abfallschichtdicke über dem Verbrennungsrost, die z.B. über die Strömungswiderstände durch Rost und Abfallbett erfassbar und regelbar ist. Auf diese Weise lässt sich ein Ueberfüllen des Rostes verhindern und das Leerfahren des Rostes vermeiden. Dabei können auch die einzelnen Unterwindzonen des Rostes getrennt erfasst und der Müllqualität entsprechend geregelt werden.
- Erfassung der Primärluftverteilung in den Unterwindzonen und deren Steuerung/Regelung in Abhängigkeit von der Müllqualität
- Primärlufttemperatur über den Luftvorwärmer und daneben auch deren Verteilung aaaauf die einzelnen Unterwindzonen in Abhängigkeit von der Müllqualität
- Variation der Rostgeschwindigkeiten in den einzelnen Rostzonen in Abhängigkeit von der Müllqualität
- Beschickte Abfallmenge aufgrund der Fliessgeschwindigkeit des Abfalls im Zuteilungsschacht
- Strömungswiderstände in den einzelnen Unterwindzonen zur Regelung der Feuerlage.

### Bezeichnungsliste

- 1: Abfälle
- 2: Zuteilungsschacht
- 3: Aufgabeschieber
- 4: Rost
- 5: Bemessungsabschnitt von 2
- 6: Einrichtung zur Ermittlung des Heizwertes von 1
- 6a,...: Mikrowellenanordnungen
- 8,8': Auswerteeinheiten
- 9: Prozesssteuereinheit
- 10: Luftklappe
- 11: Rohrleitung
- 12: Lüftkanäle in 11
- 13,14: plattenförmige Elektroden
- 15: Isolatoren
- 16: kombinierte Speise- und Messeinrichtung
- 17: Kraftmessdosen
- 18: Messrad
- 19: Auswerteeinheit für 17

## Patentansprüche

1. Verfahren zur Verbrennung von Abfällen (1), die über einen Zuteilungsschacht (2) und einen Aufgabeschieber (3) zum Verbrennen auf einen Rost (4) befördert werden, dem zur Aufrechterhaltung der Verbrennung Luft zugeführt wird, wobei mindestens ein die Verbrennung beeinflussender Parameter in Abhängigkeit vom Heizwert des zu vebrennenden Abfalls gesteuert wird, dadurch gekennzeichnet, dass der Heizwert oder zumindest eine den Heizwert bestimmende Messgrösse der zur Verbrennung anstehenden Abfälle (1) bereits im Zuteilungsschacht (2) ermittelt und die hieraus ermittelten Messwerte in einer Prozesssteuereinheit (9) gespeichert werden, welche in Abhängigkeit von der Grösse des Heizwertes bei der Verbrennung der Abfälle (1) die Menge der dem Rost zuzuführenden Luft und/oder die Menge des dem Rost zuzuführenden Abfalls steuert.

2. Verfahren nach Anspruch 1, dass der Heizwert der zur Verbrennung anstehenden Abfälle (1) zu einer vorgegebenen Zeit vor der Aufgabe auf den Rost (4) ermittelt wird.

3. Verfahren nach einem der Ansprüche 1 oder 2, dadurch gekennzeichnet, dass der Heizwert der Abfälle (1) 30 Minuten vor dem Verbrennen innerhalb eines Bemessungsabschnittes (5) des Zuteilungsschachtes (2), der eine definierte Grösse aufweist, ermittelt wird.

4. Verfahren nach einem der Ansprüche 1 bis 3, dadurch gekennzeichnet, dass innerhalb des Bemessungsabschnittes (5) senkrecht zur Förderrichtung des Zuteilungsschachtes (2) Mikrowellen ausgesendet und Signalschwächungen und/oder Phasenveränderungen dieser Mikrowellen zur Ermittlung des Heizwertes in den zur Verbrennung anstehenden Abfällen (1) ausgewertet werden.

5. Verfahren nach einem der Ansprüche 1 bis 4, dadurch gekennzeichnet, dass von der Innenseite einer ersten Wand des Bemessungsabschnittes (5) Mikrowellen senkrecht zur Förderrichtung des Zuteilungsschachtes (2) zu der gegenüberliegenden Wand ausgesendet und dort empfangen, und aus der Signalschwächung und/oder Phasenveränderung der empfangenen Mikrowellen beim Durchgang durch die Abfälle (1) deren Wassergehalt berechnet und die ermittelten Messwerte in der Prozesssteuereinheit (9) gespeichert werden.

6. Verfahren nach einem der Ansprüche 1 bis 5, dadurch gekennzeichnet, dass von der Innenseite einer ersten Wand des Bemessungsabschnittes (5) Mikrowellen senkrecht zur Förderrichtung des Zuteilungsschachtes (2) Mikrowellen ausgesendet und die Signaländerungen der an den Abfällen (1) reflektierten Mikrowellen für die Bestimmung des Wassergehaltes in diesen Abfällen (1) ausgewertet und die ermittelten Messwerte in der Prozesssteuerungseinheit (9) gespeichert werden.

7. Verfahren nach einem der Ansprüche 1 bis 6, dadurch gekennzeichnet, dass zur Ermittlung des Wassergehaltes in Abfällen (1) in Inneren des Bemessungsabschnittes (5) zwischen zwei gegenüber liegenden Wänden (2A, 2B) wenigstens eine stehende Mikrowelle ausgebildet und aus der Signalschwächung und/oder Phasenveränderung dieser stehenden Mikrowelle der Wassergehalt der zur Verbrennung anstehenden Abfälle (1) ermittelt und die Messwerte in der Prozesssteuerungseinheit (9) gespeichert wird.

8. Verfahren nach einem der Ansprüche 1 bis 7, dadurch gekennzeichnet, dass zur Ermittlung des Wassergehaltes in den zur Verbrennung anstehenden Abfällen (1) die gesendeten und empfangenen Mikrowellensignale einer Auswerteeinheit (8) zugeleitet werden, die aus den Abweichungen der gesendeten und empfangenen Mikrowellensignale den Wassergehalt der überprüften Abfälle (1) berechnet und ein Informationssignal an die Prozesssteuerungseinheit (9) weiterleitet.

9. Verfahren nach einem der Ansprüche 1 bis 3, dadurch gekennzeichnet, dass innerhalb des Bemessungsabschnittes (5) senkrecht zur Förderrichtung des Zuteilungsschachtes (2) der elektrische Widerstand in den zur Verbrennung anstehenden Abfällen gemessen wird, welcher zur Ermittlung des Heizwertes in den zur Verbrennung anstehenden Abfällen (1) ausgewertet wird.

10. Verfahren nach einem der Ansprüche 1 bis 9, dadurch gekennzeichnet, dass neben dem Heizwert der zur Verbrennung anstehenden Abfälle (1) deren Fliessgeschwindigkeit und/oder deren Gewicht im Zuteilungsschacht ermittelt und in der Prozesssteuerungseinheit (9) ausgewertet werden.

11. Einrichtung zur Verbrennung von Abfällen mit einem Zuteilungsschacht (2) dem ein Aufgabeschieber (3) nachgeschaltet ist, der die jeweils zu verbrennende Menge an Abfällen (1) auf einen hierfür vorgesehenen Rost (4) befördert, dem zur Aufrechterhaltung der Verbrennung Luft zuführbar ist, dadurch gekennzeichnet, dass innerhalb des Zuteilungsschachtes (2) mindestens ein Messvorrichtung (5) zur Ermittlung des Heizwertes der Abfälle (1) installiert und mit mindestens einer Auswerteeinheit (8;16) verbunden ist, deren Signalausgänge an eine Prozesssteuereinheit (9) angeshlossen ist, welche für die Steuerung der Luftzufuhr zum Rost (4) und/oder zur Steuerung des Aufgabeschiebers (3) vorgesehen ist.

12. Einrichtung nach Anspruch 11, dadurch gekennzeichnet, dass die Messvorrichtung (5) innerhalb des Bemessungsabschnittes (5) des Zuteilungsschachtes (2) installiert und Mikrowellensender, Mikrowellenempfänger oder kombinierte Mikrowellen-Sende/Empfangsmodule aufweist, die mit der Auswerteeinheit (8) verbunden sind, und deren Signalausgang an die Prozesssteuereinheit (9) angeshlossen ist.

13. Einrichtung nach einem der Ansprüche 11 oder 12, dadurch gekennzeichnet, dass in zwei oder mehreren senkrecht untereinander liegenden und senkrecht zur Förderrichtung des Zuteilungsschachtes (2) verlaufenden Ebenen (α und β) jeweils mindestens vier kombinierte Mikrowellen-Sende/Empfangsmodule (6a,6b,6c,6d und 6a',6b',6c',6d') vorgesehen sind.

14. Einrichtung nach Anspruch 11, dadurch gekennzeichnet, dass an der Innenseite zweier gegenübereinanderliegender Wände des Zuteilungsschachtes (2) und von besagten Wänden elektrisch isoliert zwei plattenförmige Elektroden (13,14) vorgesehen sind, welche mit einer Spannungsquelle (16) verbunden sind, das ein Strommessgerät umfasst zur Erfassung des Stromes durch den im Aufgabeschacht befindlichen Abfall.

15. Einrichtung nach einem der Ansprüche 11 bis 14, dadurch gekennzeichnet, dass Mittel zur Erfassung des Gewichts der Abfälle (1) im Zuteilungsschacht (2) vorgesehen sind.

16. Einrichtung nach einem der Ansprüche 11 bis 15, dass im Zuteilungsschacht Mittel (18,19) zur Erfassung der Fliessgeschwindigkeit des Abfalls im Zuteilungsschacht (2) vorgesehen ist.

## Claims

1. Method for the incineration of waste materials (1) which are conveyed onto a grate (4) for incineration via a metering shaft (2) and a feeder slide (3), to which grate (4) air is supplied to maintain the incineration, at least one parameter which affects the incineration being controlled as a function of the calorific value of the waste material to be incinerated, characterized in that the calorific value or at least a measurement variable, which determines the calorific value, of the waste materials (1) available for incineration is already determined in the metering shaft (2), and the measurement values determined therefrom are stored in a process control unit (9) which controls the quantity of air to be supplied to the grate and/or the quantity of the waste material to be supplied to the grate as a function of the magnitude of the calorific value during the incineration of the waste materials (1).

2. Method according to Claim 1, [lacuna] in that the calorific value of the waste materials (1) available for incineration is determined at a given time prior to the feed onto the grate (4).

3. Method according to either Claim 1 or 2, characterized in that the calorific value of the waste materials (1) is determined 30 minutes prior to the incineration within a measuring portion (5) of the metering shaft (2) which has a defined magnitude.

4. Method according to one of Claims 1 to 3, characterized in that microwaves are transmitted within the measuring portion (5) perpendicular to the conveying direction of the metering shaft (2), and signal attenuations and/or phase shifts of these microwaves are evaluated to determine the calorific value in the waste materials (1) available for incineration.

5. Method according to one of Claims 1 to 4, characterized in that microwaves are transmitted perpendicular to the conveying direction of the metering shaft (2) from the inner side of a first wall of the measuring portion (5) to the opposite wall and are received there and, when the microwaves pass through the waste materials (1), the water content thereof is calculated from the signal attenuation and/or phase shift of the microwaves received, and the measurement values determined are stored in the process control unit (9).

6. Method according to one of Claims 1 to 5, characterized in that microwaves microwaves [sic] are transmitted perpendicular to the conveying direction of the metering shaft (2) from the inner side of a first wall of the measuring portion (5), and the signal changes of the microwaves reflected on the waste materials (1) are evaluated to determine the water content in these waste materials (1), and the measurement values determined are stored in the process control unit (9).

7. Method according to one of Claims 1 to 6, characterized in that at least one vertical microwave is formed inside the measuring portion (5) between two opposite walls (2A, 2B) to determine the water content in waste materials (1), and the water content of the waste materials (1) available for incineration is determined from the signal attenuation and/or phase shift of this vertical microwave, and the measurement values is [sic] stored in the process control unit (9).

8. Method according to one of Claims 1 to 7, characterized in that the microwave signals transmitted and received are passed to an evaluation unit (8) to determine the water content in the waste materials (1) available for incineration, which evaluation unit calculates, from the differences between the microwave signals transmitted and received, the water content of the waste materials (1) checked and passes an information signal on to the process control unit (9).

9. Method according to one of Claims 1 to 3, characterized in that the electrical resistance in the waste materials available for incineration is measured perpendicular to the conveying direction of the metering shaft (2) within the measuring portion (5), which electrical resistance is evaluated to determine the calorific value in the waste materials (1) available for incineration.

10. Method according to one of Claims 1 to 9, characterized in that, in addition to the calorific value of the waste materials (1) available for incineration, their flow rate and/or their weight are determined in the metering shaft and are evaluated in the process control unit (9).

11. Apparatus for the incineration of waste materials, having a metering shaft (2), downstream of which a feeder slide (3) is disposed, which conveys the quantity of waste materials (1) to be incinerated in each case onto a grate (4) which is provided for this purpose and to which air can be supplied to maintain the incineration, characterized in that at least one measuring device (5) is installed within the metering shaft (2) to determine the calorific value of the waste materials (1) and is connected to at least one evaluation unit (8; 16) whose signal outputs is [sic] connected to a process control unit (9) which is provided for controlling the air supply to the grate (4) and/or for controlling the feeder slide (3).

12. Apparatus according to Claim 11, characterized in that the measuring device (5) is installed within the measuring portion (5) of the metering shaft (2) and has microwave transmitters, microwave receivers or combined microwave transmission/reception modules which are connected to the evaluation unit (8) and whose signal output is connected to the process control unit (9).

13. Apparatus according to either Claim 11 or 12, characterized in that at least four combined microwave transmission/reception modules (6a, 6b, 6c, 6d and 6a', 6b', 6c', 6d') are provided respectively in two planes (Â and β) lying vertically one below the other and running perpendicular to the conveying direction of the metering shaft (2).

14. Apparatus according to Claim 11, characterized in that two plate-shaped electrodes (13, 14) are provided on the inner side of two opposite walls of the metering shaft (2), which electrodes are electrically insulated from said walls and are connected to a voltage source (16) which comprises a current measuring device for recording the current through the waste material located in the feeder shaft.

15. Apparatus according to one of Claims 11 to 14, characterized in that means are provided for recording the weight of the waste materials (1) in the metering shaft (2).

16. Apparatus according to one of Claims 11 to 15, [lacuna] in that means (18, 19) are provided in the metering shaft for recording the flow rate of the waste material in the metering shaft (2).

## Revendications

1. Procédé pour l'incinération de déchets (1), qui sont déposés en vue de leur incinération, par l'intermédiaire d'un puits de dosage (2) et d'un tiroir de chargement (3), sur une grille (4) à laquelle on fournit de l'air pour l'entretien de la combustion, dans lequel on commande au moins un paramètre influençant la combustion en fonction du pouvoir calorifique des déchets à incinérer, caractérisé en ce que le pouvoir calorifique ou au moins une grandeur de mesure déterminant le pouvoir calorifique des déchets (1) arrivant à l'incinération est déjà déterminé dans le puits de dosage (2) et les valeurs de mesure déterminées à partir de celui-ci sont stockées dans une unité de commande du processus (9), qui commande le débit de l'air à fournir à la grille et/ou le débit des déchets à fournir à la grille lors de l'incinération des déchets (1) en fonction de la grandeur du pouvoir calorifique.

2. Procédé suivant la revendication 1, caractérisé en ce que le pouvoir calorifique des déchets (1) arrivant à l'incinération est déterminé à un instant prédéterminé avant le dépôt sur la grille (4).

3. Procédé suivant l'une quelconque des revendications 1 ou 2, caractérisé en ce que le pouvoir calorifique des déchets (1) est déterminé 30 minutes avant l'incinération, à l'intérieur d'un tronçon de mesure (5) du puits de dosage (2), qui présente une grandeur définie.

4. Procédé suivant l'une quelconque des revendications 1 à 3, caractérisé en ce que l'on émet des micro-ondes à l'intérieur du tronçon de mesure (5), perpendiculairement à la direction de transport du puits de dosage (2), et on exploite les atténuations du signal et/ou les changements de phase de ces micro-ondes pour déterminer le pouvoir calorifique dans les déchets (1) arrivant à l'incinération.

5. Procédé suivant l'une quelconque des revendications 1 à 4, caractérisé en ce que l'on émet des micro-ondes à partir de la face intérieure d'une première paroi du tronçon de mesure (5), perpendiculairement à la direction de transport du puits de dosage (2), vers la paroi opposée et on les y reçoit, et, à partir de l'atténuation du signal et/ou du changement de phase des micro-ondes reçues au cours de leur passage à travers les déchets (1), on calcule la teneur en eau de ceux-ci et on stocke les valeurs de mesure déterminées dans l'unité de commande du processus (9).

6. Procédé suivant l'une quelconque des revendications 1 à 5, caractérisé en ce que l'on émet des micro-ondes à partir de la face intérieure d'une première paroi du tronçon de mesure (5), perpendiculairement à la direction de transport du puits de dosage (2) et on exploite les changements du signal des micro-ondes réfléchies par les déchets (1) pour déterminer la teneur en eau de ces déchets (1) et on stocke les valeurs de mesure déterminées dans l'unité de commande du processus (9).

7. Procédé suivant l'une quelconque des revendications 1 à 6, caractérisé en ce que, pour la détermination de la teneur en eau des déchets (1), on crée au moins une micro-onde stationnaire à l'intérieur du tronçon de mesure (5) entre deux parois opposées l'une à l'autre (2A, 2B) et on détermine la teneur en eau des déchets (1) arrivant à l'incinération à partir de l'atténuation du signal et/ou du changement de phase de cette micro-onde stationnaire et on stocke les valeurs de mesure dans l'unité de commande du processus (9).

8. Procédé suivant l'une quelconque des revendications 1 à 7, caractérisé en ce que, pour la détermination de la teneur en eau des déchets (1) arrivant à l'incinération, les signaux de micro-ondes émis et reçus sont transmis à une unité d'exploitation (8), qui calcule la teneur en eau des déchets (1) examinés à partir des écarts entre les signaux de micro-ondes émis et reçus et qui transmet un signal d'information à l'unité de commande du processus (9).

9. Procédé suivant l'une quelconque des revendications 1 à 3, caractérisé en ce que l'on mesure la résistance électrique dans les déchets arrivant à l'incinération à l'intérieur du tronçon de mesure (5), perpendiculairement à la direction de transport du puits de dosage (2), laquelle est exploitée pour la détermination du pouvoir calorifique des déchets (1) arrivant à l'incinération.

10. Procédé suivant l'une quelconque des revendications 1 à 9, caractérisé en ce que, en plus du pouvoir calorifique des déchets (1) arrivant à l'incinération, on détermine leur vitesse d'écoulement et/ou leur poids dans le puits de dosage et on l'exploite dans l'unité de commande du processus (9).

11. Dispositif pour l'incinération de déchets avec un puits de dosage (2) à la suite duquel est disposé un tiroir de chargement (3), qui transfère chaque fois la quantité de déchets (1) à incinérer sur une grille (4) prévue à cet effet, à laquelle on peut fournir de l'air pour l'entretien de la combustion, caractérisé en ce qu'au moins un dispositif de mesure (5) pour la détection du pouvoir calorifique des déchets (1) est installé à l'intérieur du puits de dosage (2) et est raccordé à au moins une unité d'exploitation (8; 16), dont les sorties de signaux sont reliées à une unité de commande du processus (9), qui est prévue pour la commande de l'arrivée d'air à la grille (4) et/ou pour la commande du tiroir de chargement (3).

12. Dispositif suivant la revendication 11, caractérisé en ce que le dispositif de mesure (6) est installé à l'intérieur du tronçon de mesure (5) du puits de dosage (2) et présente des émetteurs de micro-ondes, des récepteurs de micro-ondes ou des modules combinés d'émission/réception de micro-ondes, qui sont reliés à l'unité d'exploitation (8), et dont la sortie de signal est reliée à l'unité de commande du processus (9).

13. Dispositif suivant l'une quelconque des revendications 11 ou 12, caractérisé en ce qu'il est prévu chaque fois au moins quatre modules combinés d'émission/réception de micro-ondes (6a, 6b, 6c, 6d et 6a', 6b', 6c', 6d') dans deux ou plusieurs plans (α et β) disposés l'un en dessous de l'autre en direction verticale et orientés perpendiculairement à la direction de transport du puits de dosage (2).

14. Dispositif suivant la revendication 11, caractérisé en ce qu'il est prévu, sur la face intérieure de deux parois du puits de dosage (2) opposées l'une à l'autre, et électriquement isolées desdites parois, deux électrodes en forme de plaques (13, 14), qui sont reliées à une source de tension (16), qui comprend un appareil de mesure du courant pour détecter le courant à travers les déchets se trouvant dans le puits de chargement.

15. Dispositif suivant l'une quelconque des revendications 11 à 14, caractérisé en ce qu'il est prévu des moyens pour détecter le poids des déchets (1) dans le puits de dosage (2).

16. Dispositif suivant l'une quelconque des revendications 11 à 15, caractérisé en ce qu'il est prévu, dans le puits de dosage, un moyen (18, 19) pour détecter la vitesse d'écoulement des déchets dans le puits de dosage (2).
